# EUROPÄISCHE PATENTSCHRIFT

(11) **EP 0 631 031 B1**
(45) Veröffentlichungstag und Bekanntmachung des Hinweises auf die Patenterteilung: **06.05.1999**
(21) Anmeldenummer: 94109826.1
(22) Anmeldetag: 24.06.1994
(51) Int. Cl.: E06B 11/02, E05F 15/14

(54) **Schiebetor**
Sliding gate
Portail coulissant

(30) Priorität: 25.06.1993 DE 4321223
(43) Veröffentlichungstag der Anmeldung: 28.12.1994
(73) Patentinhaber: MARANTEC ANTRIEBS- UND STEUERUNGSTECHNIK GMBH & CO. PRODUKTIONS KG, D-33428 Marienfeld (DE)
(72) Erfinder: Hörmann, Michael Dipl.-Ing., 33428 Marienfeld (DE)
(74) Vertreter: Flügel, Otto, Dipl.-Ing.

(56) Entgegenhaltungen:
- EP-A- 0 558 973
- DE-U- 8 911 718
- US-A- 3 289 350
- US-A- 3 981 203
- US-A- 5 261 187

## Beschreibung

Die Erfindung betrifft ein Schiebetor, insbesondere Schiebetor-Sockelbalken mit einem auf diesem befestigten Toraufbau wählbarer Ausgestaltung, das in Verschieberichtung hin- und hergehend bewegbar mittels eines ortsfest angeordneten Antriebsmotoraggregates geführt ist, welches ein Abtriebsritzel aufweist, das in eine an dem Torblatt bzw. Sockelbalken festgelegte Zahnstangenausbildung kämmend eingreift, wobei die Zahnstangenausbildung aus einer Reihe von aufeinanderfolgend in eine in Verschieberichtung des Torblattes verlaufende, an diesem festgelegte Halteschiene eingesetzten Zahnstangensegmenten zusammengesetzt ist, die als Fertiggußteile hergestellt und in ihrer zahnteilungsgerechten Aufeinanderfolge untereinander fixiert sind; solche Tore sind in der älteren, nicht vorveröffentlichten EP-A-O 558 973 beschrieben, die jedoch hinsichtlich baulicher Anpaßbarkeit und stoßbedingter Verschleißerscheinungen Nachteile aufweisen.

Schiebetore der hier in Rede stehenden Art können über bodenseitige Schienen abrollend geführt und abgestützt sein, sie können aber auch über Führungsrollenböcke die sich nur über einen Bruchteil der Torblattlänge erstrecken, insoweit nach Art einer Schiebeschranke frei von Bodenberührung in die Schließstellung und zurück bewegt werden. In jedem Falle sind bei den Toren der hier in Rede stehenden Art die jeweiligen Antriebe ortsfest angeordnet und mit einem Abtriebsritzel versehen, das in eine sich über die Länge des Torblattes in Verschieberichtung (gut die Breite der zu verschließenden Toröffnung) bzw. zumindest den jeweils ausgenutzten Verschiebeweg erstreckende Verzahnungsausbildung kämmend eingreift. Es sind auch vergleichbar aufgebaute Reibantriebe bekannt, bei denen jedoch das Abtriebsreibrad des Antriebsmotoraggregates gegen eine entsprechende, schienenförmige Reibschiene druckbelastet anliegen muß und aufgrund möglichen Schlupfes eine Simulierung der Verschiebestrecke im Rahmen des Antriebsaggregates Probleme bereitet.

Es ist bekannt - DE-A-15 59 961 - das Abtriebsritzel in eine metallene, sich über die Verschiebestrecke hinweg erstreckende Zahnstange eingreifen zu lassen, deren Verzahnung durch Fräsen hergestellt wird und je nach verlangter Lebensdauer und Laufruhe einer zusätzlichen noch aufwendigeren Bearbeitung bedarf. Dabei machen sich Temperaturschwankungen über die Länge der Zahnstange hinweg für den Getriebeeingriff störend bemerkbar, unter den Witterungseinflüssen treten Rosterscheinungen und damit Verschleiß auf, so daß auch ein entsprechend erheblicher Wartungsaufwand erforderlich wird. Bei Verwendung eines Kettenstocktriebes treten ähnliche Nachteile auf, weil der dort vorgesehene Eingriff zwischen treibendem und getriebenem Teil von vorne herein wenig genau und abrollfreundlich arbeitet, weshalb Geräuschentwicklung, Verschleiß und Rostgefahr bzw. Wartungsaufwand ähnlich zu beurteilen sind wie bei der vorstehend angesprochenen Zahnstange.

Es ist weiterhin bekannt - DE-U-84 00 934.9 -, anstelle einer gefrästen Zahnstange einen sich in Verschieberichtung des Torblattes unter Vorspannung erstreckenden Zahnriemen vorzusehen, dessen Verformbarkeit es erlaubt, in einem großen Umschlingungswinkelbereich um das in dessen Verzahnung eingreifende Abtriebsritzel des Antriebsmotoraggregates herumgeführt zu werden. Ein solcher insoweit freigespannter Zahnriemen muß in sich selbst erhebliche Zugspannungen aufnehmen können und bereitet hinsichtlich seiner Führung gewisse Probleme. Darüber hinaus ist aufgrund des angestrebten hohen Umschlingungswinkel eine fortlaufende Verformungsarbeit an dem Zahnriemen zu leisten. Diese könnte man durch eine aus Kunststoff gefertigte Zahnstange umgehen, die dann allerdings als fester Gegenstand in Anlehnung an die bekannten Vorstellungen wiederum als bearbeitungsintensives Bauteil herzustellen wäre.

Der vorgeschilderte Stand der Technik leidet darüber hinaus an dem besonderen Nachteil, daß die vom Antrieb aus auf die Zahnstange ausgeübten Kräfte unmittelbar, d.h. ungedämpft übertragen werden. Schiebetore der in Rede stehenden Art sind aber in aller Regel keine leichtgewichtigen Gegenstände sondern weisen eine hohe Trägheitsmasse auf, so daß im Zuge der starren Bewegungsübertragung erhebliche Stoßkräfte beim Anfahren auftreten, die den Antrieb belasten und vor allem auch erhebliche Materialbelastungen und -abnutzungen zur Folge haben.

Der Erfindung liegt die Aufgabe zugrunde, ein Schiebetor der eingangs genannten Art zur Verfügung zu stellen, dessen torblattseitigen Zahnstangen-Antriebsausbildung an annähernd beliebige Torblattlängserstreckungen anpaßbar und -insbesondere in großen Stückzahlen gefertigt - billiger herstellbar sowie gegenüber stoßbedingten Verschleißerscheinungen geschützt ausgebildet ist.

Ausgehend von einem Schiebetor mit den eingangs genannten Merkmalen wird diese Aufgabe erfindungsgemäß dadurch gelöst, daß die Zahnstangenausbildung in ihrer Gesamtheit in der Halteschiene in deren Längsrichtung verschiebbar geführt ist und daß die Zahnstangenausbildung in Längsrichtung der Halteschiene unter Zwischenanordnung elastisch nachgiebiger Puffer über Halteelemente ortsfest an der Halteschiene bzw. dem Schiebetor abgestützt ist.

Zunächst wird durch die Maßnahmen, die Zahnstangenausbildung aus einer Reihe von aufeinanderfolgend in eine Schiene einzusetzenden Zahnstangensegmenten zusammenzusetzen, also aus verhältnismäßig geringen Längenabschnitten der gewünschten Zahnstange, so daß sich bereits aufgrund der Unterteilung eine Anpassungsmöglichkeit an unterschiedliche Torlängen ergibt, und weiterhin dadurch, daß die einzelnen Segmente dieser Zahnstangenausbildung jeweils als Gußteil, insbesondere Kunststoff-Spritzgußteil, hergestellt sind, erreicht man insgesamt den Vorteil, eine Zahnstange praktisch beliebiger Länge zur Verfügung stellen zu können, die insgesamt aufgrund ihrer Herstellung aus Gußteilen, die als Fertigteile keiner weiteren Bearbeitung bedürfen, billig zur Verfügung gestellt werden kann. Die Halteschiene, die vorzugsweise aus Metall auf der Basis von Aluminium als Strangguß- bzw. Strangpreßprofil ausgebildet ist, ist vorzugsweise einstückig über die Verschiebestrecke hinweg verlaufend ausgebildet und je nach Torblattlänge zuzuschneiden, wobei man die Endlänge auf die Summe der Längen der einzusetzenden Zahnstangensegmente abstimmen kann. Dann lassen sich Zahnstangen-Endsegmente einsetzen, die das Abstützen der Reihe aus Zahnstangensegmenten in Längsrichtung der Halteschiene an deren jeweiligen stirnseitigen Enden ermöglichen. Die Schiene selbst ist mit dem Torblatt bzw. dem Torblattsockel verschraubt.

Zur Verhinderung verschleißauslösender und antriebsbelastender Stoßbeanspruchungen ist die Zahnstangenausbildung erfindungsgemäß in Längsrichtung der Halteschiene in dieser verschiebbar gelagert und unter Zwischenschaltung von federelastischen Pufferelementen beidendig an der Halteschiene bzw. dem Schiebetorsockel abgestützt. Grundsätzlich könnte eine solche federelastische Pufferabstützung nur an einem stirnseitigen Ende der Zahnstangenausbildung vorgesehen sein, wenn entsprechende Antriebsverhältnisse vorliegen. Im Regelfalle wird man die Halteschienenausbildung an beiden ihrer stirnseitigen Enden mit federelastischen Pufferelementen abstützen, so daß sowohl beim Schließen als auch beim Öffnen des Tores Anfahrbelastungen entsprechend federelastisch gedämpft aufgenommen und damit Belastungen des Antriebes und Verschleiß der Bewegungsübertragungsteile entsprechend gemindert werden. Dadurch wird eine erheblich höhere Lebensdauer erreicht und ein schwächer ausgelegtes Antriebsaggregat ermöglicht.

In besonders bevorzugter Ausführung bestehen die stirnseitig vorgesehenen federelastischen Puffer aus einem Kunststoff entsprechender Materialeigenschaft, insbesondere einem weichen Polyurethan. In äquivalenter Ausbildung können auch metallische Federelemente, bspw. Blattfedern, Schraubenfeder oder dgl. vorgesehen sein, auch eignen sich traditionelle Gummielemente.

Die Zahnstangensegmente könnten grundsätzlich stumpfstoßend aufeinanderfolgend in ihrer Zuordnung durch die Festlegung der einzelnen oder zumindest der Endsegmente der Reihe von Zahnstangensegmenten gesichert sein, wobei unter stumpfstoßend auch eine schräge, pfeilförmige oder dergleichen Trennfuge zwischen den Elementen gemeint sein kann, auch eine solche, bei der die Zahnflankenausbildung im Übergangsbereich zwischen zwei benachbarten Segmenten zum Teil von dem einen und zum Teil von dem anderen Segment zur Verfügung gestellt wird, so daß also der Übergang einer Zahnflanke Zähneausbildungen im Nachbarbereich zweier aufeinanderfolgender Zahnstangensegmente umfaßt. In bevorzugter Ausführung wird jedoch zwischen zwei aufeinanderfolgenden Zahnstangensegmenten jeweils eine Eingreifausbildung vorgesehen, die aus einem an dem einen Segment ausgebildeten Steckerteil und einem an dem anderen Segment ausgebildeten Aufnahmeteil besteht, wobei die Ausbildung derart getroffen sein kann, daß das Steckerteil in eine entsprechende Aussparung des Aufnahmeteils aus der der Zähneausbildung abgewandten Richtung her senkrecht zur Längsrichtung der Segmente hin erfolgt, so daß sich eine formschlüssige, zug- und druckbelastbare Verbindung zwischen den Segmenten ergibt. Selbstverständlich könnte eine solche Verbindung auch durch Einstecken von einer anderen Richtung her, vorzugsweise aber grundsätzlich etwa senkrecht zur Längsrichtung der Zahnstangenausbildung erfolgend, vorgesehen sein.

In besonders bevorzugter Ausführung werden für eine sich über die Verschiebelänge des Schiebetores hinweg erstreckende Zahnstangenausbildung identisch übereinstimmend ausgeformte Zahnstangensegmente verwendet, deren jedes nur einen Bruchteil der Gesamtlänge umfaßt, beispielsweise im Bereich von 100 mm. Die Segmente sind dabei insbesondere als Kunststoff-Spritzgußteile hergestellt, und zwar bevorzugt dergestalt, daß sie insoweit Schalenkörper bilden, als die Wandungen der Zahnausbildungen wie diejenigen des diese tragenden Sokkelabschnittes, an dem Führungsvorsprünge für den Einsatz in entsprechende Nuten der Halteschiene ausgeformt sein können, und diejenigen des Steckerteils und des Aufnahmeteils sowie etwa vorgesehener Formversteifungsrippen etwa gleich dick gehalten sind.

In weiterhin bevorzugter Ausführung kann die Verzahnung der Zahnstangenausbildung und damit diejenige der einzelnen Zahnsegmente hinsichtlich des Zahnflankenlängsverlaufes etwas aus der Senkrechten zur Längsrichtung der Segmente abweichend schräg verlaufend angeordnet sein, an welchen Zahnflankenverlauf dann das Antriebsritzel entsprechend angepaßt ist.

Diese und weitere bevorzugte Ausführungen ergeben sich aus den Unteransprüchen im Zusammenhang mit dem in der Zeichnung wiedergegebenen Ausführungsbeispiel, auf das besonders Bezug genommen wird und dessen nachfolgende Beschreibung die Erfindung näher erläutert. Es zeigen:
- Figur 1: eine Seitenansicht in Achsrichtung des Abtriebsritzels des nicht dargestellten Motorantriebsaggregates auf einen entsprechend um den Antriebsbereich herum beschränkten Längsabschnitt eines Torblattes bzw. Torblattsockels;
- Figur 2: einen Schnitt nach der Linie II-II in Figur 1 unter Einbezug eines Zahnstangen-Endsegmentes;
- Figur 3: eine perspektivische Ansicht dreier Zahnstangensegmente, von denen zwei in den Verbindungszustand miteinander überführt sind, während das dritte die Überführung in den Verbindungszustand schematisch erkennen läßt.
- Figur 4: eine Seitenansicht in Achsrichtung des Abtriebsritzels beschränkt auf die endseitigen Stirnbereiche der Zahnstangenausbildung innerhalb der Halteschiene.

Die Teilseitenansicht gemäß Figur 1 zeigt die Ansicht auf einen Torblattsockel 1 von der Seite des nicht dargestellten Motor-Antriebsaggregates aus, an dessen geschnitten wiedergegebene Ausgangswelle ein Abtriebsritzel 2 verdrehfest angeordnet ist, das mit seiner Schrägstirnverzahnung in eine entsprechend schräg verzahnte, insgesamt mit 3 bezeichnete Zahnstangenausbildung eingreift, die aus einer Halteschiene 4 und einer Anzahl in Aufeinanderfolge in diese eingesetzten Zahnstangensegmenten 5,5', 5".. besteht. Jedes der Zahnstangensegmente 5,5', 5".. ist an seiner dem Abtriebsritzel 2 zugewandten Seite mit einer Zähneausbildung 6 versehen, die im Zuge der Spritzguß-Herstellung der Zahnstangensegmente ausgebildet wird und keiner weiteren Bearbeitung bedarf. Die Zähneausbildungen 6 der aufeinanderfolgenden Zahnstangensegmente 5,5',5".. sind derart getroffen, daß sich eine von Segment zu Segment durchgehende Verzahnung ergibt. Dabei können sich eine oder mehrere Zahnflanken im Übergangsbereich zwischen zwei benachbarten Elementen senkrecht bzw. schräg zur Längsrichtung der Halteschiene gesehen aus Teilbereichen zusammensetzen, deren einer dem einen Segment und deren anderer dem anderen Segment zugeordnet ist. Aufgrund der im Zusammenhang mit Figur 3 noch näher zu erläuternden Verbindung zwischen aufeinanderfolgenden Segmenten können sich dabei insbesondere Zahnflankenausbildungen ergeben, deren Mittelbereich durch die Zähneausbildung des einen Segmentes und deren Randbereiche im Schrägverlauf der Verzahnung gesehen von der Zähneausbildung des anderen Segmentes gebildet sind.

In Figur 1 ist mit 9 jeweils eine Eingreifausbildung zwischen aufeinanderfolgenden Zahnstangensegmenten 5, 5' bzw. 5" angedeutet. Wie Figur 3 erkennen läßt, besteht jede dieser Eingreifausbildungen aus einem Steckerteil 10 und einem Aufnahmeteil 11. Der Steckerteil 10, der an jedem der Zahnstangensegmente 5, 5', 5"... an der einen, im Bild beispielsweise linken, Stirnseite eines jeden der Segmente ausgeformt ist, greift in den jeweils am anderen stirnseitigen Ende - in der Figur rechts - ausgeformten Aufnahmeteil 11 ein. Die Segmente sind untereinander also identisch ausgeformt. Im vorliegenden Beispiel ist der Stekkerteil 10 in Draufsicht auf die Zähneausbildung 6 gesehen etwa T-förmig ausgebildet, wobei der T-Querbalken 13 sich senkrecht zur Längsrichtung des jeweils betrachteten Segmentes 5, 5', 5"... erstreckt, dessen Stegbereich in die Zähneausbildung 6 des zugehörigen Segmentes übergeht. Der Aufnahmeteil 11 weist jeweils eine Ausnehmung 14 auf, die im Querschnitt an dem T-Querbalken und den aus der Zeichnung nicht ersichtlichen zugehörigen Steg des Steckerteils 10 angepaßt ist. Wie in Figur 3 angedeutet, wird die Verbindung zwischen zwei Zahnstangensegmenten 5' und 5" derart hergestellt, daß das eine Steckerteil 5" in Richtung des dort ersichtlichen Pfeiles mit seinem Steckerteil 10 in die Ausnehmung des Aufnahmeteils 11 eingesetzt wird, also von der der Zähneausbildung 6 abgewandten Seite her und senkrecht zur Längsrichtung der Segmente. Die rechterhand in Figur 3 gezeigten Segmente 5 und 5' befinden sich in diesem dergestalt herbeizuführenden Verbindungszustand, in der der Steckerteil 10 in das Aufnahmeteil 11 überführt ist und die Eingreifausbildung 9 somit besteht.

In vorliegendem Ausführungsbeispiel ist die Zähneausbildung 6 eines jeden Segmentes oberhalb eines Sockelabschnittes 12 ausgebildet, der seitliche Führungsvorsprünge 7 aufweist, mit welchen die Segmente 5,5',5".. in die Halteschiene 4 lediglich in deren Längsrichtung verschiebbar eingeführt sind, und zwar derart, daß die Führungsvorsprünge 7 in Haltenuten 8 des Profils der Halteschiene 4 eingreifen, wie dies insbesondere Figur 2 erkennen läßt. Jedes der Segmente, einige oder aber auch nur die jeweiligen, nach vollständigem Auffüllen der Halteschiene 4 in deren Endbereichen angeordneten Segmente 5 sind in dieser Lage festgelegt, so daß die gesamte Reihe der Segmente in Längsrichtung fixiert wird. Dies geschieht im Ausführungsbeispiel mit Hilfe von Schrauben 16, die eine Stegwandung einer der Haltenuten 8 der Halteschiene 4 durchgreifen und im Sockelabschnitt 12 des jeweils betroffenen Segmentes verankert sind. Die Halteschiene 4 weist zwei parallel verlaufende, seitliche Anlagebereiche 17 auf, mit der sie an dem Torblattsockel 1
mit Hilfe von Schrauben 18 festgelegt ist. Wie aus Figur 2 ersichtlich ergibt sich damit durch die Halteschiene eine Art Dachfunktion für die aufgenommenen Segmente 5,5',5".. sowie den Eingriffsbereich zwischen deren Zähneausbildung 6 und der Stirnverzahnung des Abtriebsritzels 2.

Wie aus Figur 3 ersichtlich, sind die einzelnen Zahnstangensegmente 5,5',5".. insoweit schalenförmig ausgebildet, als praktisch sämtliche Wandungen etwa gleich dick ausgebildet sind, es handelt sich dabei um die Wandungen des Sockels, der Zähneausbildung des Steckerteils und des Aufnahmeteils sowie von Verstrebungen 15, die zur Formstabilisierung innerhalb des von dem Sockelabschnitt 12 und dessen Führungsvorsprüngen 7 sowie der Innenseite der Zähneausbildung 6 umrissen ist.

Die Seitenansicht gemäß Figur 4 - insoweit ähnlich Figur 1 - zeigt die beiden Endbereiche in Längsrichtung der Halteschiene gesehen. Die jeweiligen Endstücke der Zahnstangenausbildung sind an ihren einander abgewandten Stirnseiten jeweils durch Pufferelemente 19 abgestützt, die aus einem weichen Polyurethan besteht. Die Pufferelemente selbst sind mit einem für die beabsichtigte Federbewegung erforderlichen Abstand von den beiden Stirnseiten jeweils mit schraubförmigen Halteelementen 20 an der Halteschiene festgelegt. Es ist ohne weiteres verständlich, daß auf die Verzahnung der Zahnstangenausbildung in Längsrichtung der Halteschiene ausgeübte Kräfte zunächst zu einer Verschiebung der entsprechend in der Halteschiene geführten Zahnstangenausbildung 3 führen, und zwar je nach Bewegungsrichtung unter stauchender Verformung eines der beiden Pufferelemente 19. Dadurch werden eingeleitete Kräfte entsprechend gedämpft, stoßartige Belastungen von der Zahnstangenausbildung und letztlich auch dem Tor ferngehalten, was im übrigen auch die Möglichkeit eröffnet, das Antriebsaggregat mit einem kleineren Anfahrmoment auszubilden. Das Anfahren und Abbremsen des Schiebetores gestaltet sich somit "weich" und die in den Übertragungsweg der Antriebskräfte eingeschalteten Bauelemente werden geschont.

## Patentansprüche

1. Schiebetor (1), insbesondere Schiebetor-Sockelbalken mit einem auf diesem befestigten Toraufbau wählbarer Ausgestaltung, das in Verschieberichtung hin- und hergehend mittels eines ortsfest angeordneten Antriebsmotoraggregates bewegbar geführt ist, welches ein Abtriebsritzel (2) aufweist, das in eine an dem Torblatt bzw. Sockelbalken (1) festgelegte Zahnstangenausbildung (3) kämmend eingreift, wobei die Zahnstangenausbildung (3) aus einer Reihe von aufeinanderfolgend in eine in Verschieberichtung des Torblattes verlaufende, an diesem festgelegte Halteschiene (4) eingesetzten Zahnstangensegmenten (5, 5', 5") zusammengesetzt ist, die als Fertiggußteile hergestellt und in ihrer zahnteilungsgerechten Aufeinanderfolge untereinander fixiert sind, wobei die Zahnstangenausbildung (5) in ihrer Gesamtheit in der Halteschiene (4) in deren Längsrichtung verschiebbar geführt ist und wobei die Zahnstangenausbildung (5) in Längsrichtung der Halteschiene (4) unter Zwischenanordnung elastisch nachgiebiger Puffer (19) über Halteelemente (20) ortsfest an der Halteschiene (4) bzw. dem Schiebetor (1) abgestützt ist.

2. Schiebetor nach Anspruch 1,
**dadurch gekennzeichnet,**
daß die Zahnstangensegmente (5, 5',5") mit beidseitig der Zähneausbildung (6) auskragenden Führungsvorsprüngen (7) versehen sind, die in entsprechende Aufnahmenuten (8) der Halteschiene (4) eingreifen.

3. Schiebetor nach Anspruch 1 oder 2,
**dadurch gekennzeichnet,**
daß die Zahnstangensegmente (5, 5', 5") grundsätzlich als übereinstimmende Gußstücke aus derselben bzw. übereinstimmenden Gußformen ausgebildet sind.

4. Schiebetor nach einem der Ansprüche 1 bis 3,
**dadurch gekennzeichnet,**
daß die Zahnstangensegmente (5, 5',5") an ihren jeweils aufeinander zugewandten, benachbarten Endbereichen mit einer Eingreifausbildung (9) aus einem an dem einen Zahnstangensegment (5) ausgebildeten Steckerteil (10) und einem an dem anderen Zahnstangensegment (5') ausgebildeten Aufnahmenteil (11) versehen sind, die in eine in Verschieberichtung formschlüssige und zahnteilungsgerechte, zug- und druckbelastbare Verbindung miteinander einsetzbar sind.

5. Schiebetor nach Anspruch 4,
**dadurch gekennzeichnet,**
daß das Steckerteil (10) T-förmig mit seinem dem Querbalken (13) abgewandten Steg einstückig an dem stirnseitigen Ende des zugehörigen Zahnstangensegmentes (5, 5',5") ausgeformt ist und daß das das Steckerteil (10) aufnehmende Aufnahmeteil (11) im stirnseitigen Endbereich des benachbarten Zahnstangensegmentes (5, 5',5") eine an die Umrißform des T-förmigen Steckerteils (10) angepaßte Ausnehmung (14) aufweist.

6. Schiebetor nach Anspruch 5,
**dadurch gekennzeichnet,**
daß das Steckerteil (11) von der die Zähneausbildung (6) aufweisenden Seite gegenüberliegenden Seite her gesehen etwa senkrecht zur Längsrichtung der zu verbindenden Zahnstangensegmente (5, 5', 5") in die im Verbindungszustand zugeordnete Ausnehmung (14) einschiebbar ist.

7. Schiebetor nach einem der Ansprüche 1 bis 6,
**dadurch gekennzeichnet,**
daß die Zahnstangensegmente (5, 5', 5") insoweit als Schalenkörper ausgebildet sind, als die Wandungen der Zähneausbildungen (6) wie diejenigen des diese tragenden Sockelabschnittes (12), an dem die Führungsvorsprünge (7) ausgeformt sein können, und diejenigen des Steckerteils (10) und des Aufnahmeteils (11) sowie etwa vorgesehener Formsteifigkeitsrippen (15) zumindest über einen Großteil etwa gleich dick gehalten sind.

8. Schiebetor nach einem der Ansprüche 1 bis 7,
**dadurch gekennzeichnet,**
daß die Zahnflanken der Zähneausbildung (6) aus der Senkrechten zur Torverschieberichtung um einen verhältnismäßig kleinen Winkel abweichend schräg verlaufend ausgebildet sind und daß entsprechend der Flankenverlauf der Stirnverzahnung des Abtriebsritzels (2) schräg zur Rotationsachse ausgerichtet ist.

9. Schiebetor nach einem der Ansprüche 1 bis 8,
**dadurch gekennzeichnet,**
daß Zahnflanken, die quer über den Bereich der Eingreifausbildung (9) verlaufen, sich jeweils aus Teilbereichen zusammensetzen, die an dem Steckerteil (10) einerseits und dem Aufnahmeteil (11) andererseits ausgebildet sind, insbesondere derart, daß ein über die Breite des Zahnstangensegments (5, 5', 5") gesehener Mittelbereich von einer im Bereich des Steckerteils (10) ausgeformten Zahnflankenausbildung und die an dem Mittelbereich beidseitigen anschließenden Randbereiche von im Bereich des Aufnahmeteils (11) ausgeformten Zahnflankenausbildungen gebildet sind.

10. Schiebetor nach einem der Ansprüche 1 bis 9,
**dadurch gekennzeichnet,**
daß die Zahnstangenausbildung (3) beidendig von federelastischen Puffern (19) in Verschieberichtung der Halteschiene (4) abgestützt ist, welche Puffer als metallische Federelemente, vorzugsweise federelastische Kunststoffelemente, insbesondere solche aus weichem Polyurethan, ausgebildet sind.

11. Schiebetor nach einem der Ansprüche 1 bis 10,
**dadurch gekennzeichnet,**
daß die Zahnstangensegmente (5, 5', 5") aus Kunststoff und/oder die Halteschiene (4) aus Metall, insbesondere auf der Basis von Aluminium, bestehen.

12. Schiebetor nach einem der Ansprüche 1 bis 11,
**dadurch gekennzeichnet,**
daß die Halteschiene (4) die Zahnstangensegmente (5, 5', 5") mit nach unten gerichteter Zähneausbildung (6) und nach unten anschließend eingreifendem Abtriebsritzel (2) dachförmig übergreifend an dem Torblatt bzw. Sockelbalken (1) festgelegt ist.

## Claims

1. A sliding door (1), especially a sliding door base beam with a door assembly of freely-selectable design attached thereto, guided moveably backwards and forwards in the direction of sliding-by means of a fixedly-arranged drive motor unit, which has a drive take-off sprocket which meshes interlockingly with a toothed rack formation (3) fixed to the door leaf or base beam (1), wherein the toothed rack formation (3) is composed of a row of toothed rack segments (5, 5', 5") mounted consecutively in a holding rail (4) running in the sliding direction of the door leaf and attached thereto, these toothed rack segments being produced as finished cast parts and being fixed together in sequence according to their tooth spacing, wherein the toothed rack formation (5) in its entirety is guided movably in the guide rail (4) in its longitudinal direction and wherein the toothed rack formation (5) is braced rigidly against the holding rail (4) and the sliding door (1) in the longitudinal direction of the holding rail (4) by holding elements (20) with the intermediate disposal of elastically-flexible buffers (19).

2. A sliding door according to claim 1, characterised in that the toothed rack segments (5, 5', 5") are provided with guide projections (7), jutting out on both sides of the toothing formation, (6) which engage in corresponding locating grooves (8) in the holding rail (4).

3. A sliding door according to claim 1 or 2, characterised in that the toothed rack segments (5, 5', 5") are basically designed as identical cast units from the same, or identical, casting moulds.

4. A sliding door according to one of claims 1 to 3, characterised in that the toothed rack segments (5, 5', 5") are provided on their mutually facing neighbouring end regions with an engagement formation (9) comprising a plug part (10) formed on the one toothed rack segment (5) and a socket part (11) formed on the other toothed rack segment (5') which can be brought into interlocking, torsion-proof and pressure-proof connection with one another, maintaining correct tooth spacing, in the direction of sliding.

5. A sliding door according to claim 4, characterised in that the plug part (10) is formed in a T-shape with its web which faces away from the cross-beam (13) in one piece on the face end of the associated toothed rack segment (5, 5', 5") and that the socket part (11) which accepts the plug part (10) has a recess (14) adapted to the outer contour of the T-shaped plug part (10) in its face end area of the adjacent toothed rack segment (5, 5', 5").

6. A sliding door according to claim 6, characterised in that the plug part (11), when seen from the side opposite the side which has the toothed formation, can be pushed into the assigned recess (14), in its connecting state, approximately perpendicular to the longitudinal direction of the toothed rack segments (5, 5', 5") which are to be connected.

7. A sliding door according to one of claims 1 to 6, characterised in that the toothed rack segments (5, 5', 5") are designed inasmuch as shell bodies, as the walls of the toothed formations (6) like those of the base section (12) which support these, on which the guide projections (7) can be formed, and those of the plug part (10) and the socket part (11), as well as any provided shape rigidity ribs (15), are maintained, at least predominantly, at the same thickness.

8. A sliding door according to one of claims 1 to 7, characterised in that the sides of the teeth of the teeth formation (6) are designed to run obliquely deviating from the perpendicular by a relatively small angle towards the door's direction of movement and that correspondingly, the side course of the face toothing of the drive take-off sprocket (2) is arranged obliquely to the rotational axis.

9. A sliding door according to one of claims 1 to 8, characterised in that the tooth sides which run transversely over the area of the engagement formation (9) are each composed of partial areas which are formed on the plug part (10) on the one hand and the socket part (11) on the other hand, especially in such a way that a middle area is formed, seen over the width of the toothed rack segment (5, 5', 5"), comprising a tooth side formation formed in the area of the plug part (10), and the edge areas of tooth side formations formed in the area of the socket part (11), connected to the middle area on both sides.

10. A sliding door according to one of claims 1 to 9, characterised in that the toothed rack formation (3) is supported at both ends by elastic buffers (19) in the sliding direction of the holding rails (4), these buffers being designed as metallic spring elements, preferably elastic plastic elements, especially made from soft polyurethane.

11. A sliding door according to one of claims 1 to 10, characterised in that the toothed rack segments (5, 5', 5") comprise plastic and/or the holding rails comprise metal, especially on the basis of aluminium.

12. A sliding door according to one of claims 1 to 11, characterised in that the holding rail (4) of the toothed rack segments (5, 5', 5") is fixed with the tooth formations (6) being orientated downwards and a drive take-off sprocket (2) downwardly adjacently engaging, overlapping the door leaf or base beam (1) in a roof-shaped manner.

## Revendications

1. Portail coulissant (1), en particulier poutre de socle de portail coulissant, comportant une structure de portail fixée sur celle-ci et ayant un développement pouvant être sélectionné, guidé de façon à pouvoir se déplacer dans un sens et dans l'autre dans la direction de coulissement au moyen d'un groupe moteur d'entraînement disposé de façon localement fixe qui présente un pignon mené (2), s'engrenant dans un dispositif à crémaillère (3) fixé sur le battant du portail, respectivement la poutre de socle (1), le dispositif à crémaillère (3) étant constitué d'une série de segments de crémaillère (5, 5', 5") se faisant suite les uns les autres, insérés dans une glissière de maintien (4), s'étendant dans la direction de coulissement du battant de portail, fixée sur celui-ci, segments fabriqués sous la forme de pièces moulées finies et fixés entre eux en respectant leur ordre de succession, conforme au pas de la denture, le dispositif à crémaillère (5) étant guidé dans sa totalité dans la glissière de maintien (4) d'une façon à permettre un déplacement dans sa direction longitudinale, et le dispositif à crémaillère (5) étant soutenu dans la direction longitudinale de la glissière de maintien (4), avec interposition de tampons (19) déformables élastiquement, par l'intermédiaire d'éléments de maintien (20), le soutien se faisant de façon localement fixe sur la glissière de maintien (4), respectivement le portail coulissant (1).

2. Portail coulissant selon la revendication 1,
caractérisé en ce que
les segments de crémaillère (5, 5', 5") dont dotés de saillies de guidage (7) se projetant des deux côtés du dispositif à denture (6) et s'engageant dans des rainures de logement (8) correspondantes appartenant à la glissière de maintien 4.

3. Portail coulissant selon la revendication 1 ou 2,
caractérisé en ce que
les segments de crémaillère (5, 5', 5") sont réalisés fondamentalement sous la forme de pièces moulées coïncidantes, issues des mêmes moules de coulée ou de moules coïncidant.

4. Portail coulissant selon l'une des revendications 1 à 3,
caractérisé en ce que
les segments de crémaillère (5, 5', 5") sont dotés sur leurs zones d'extrémité voisines, tournées chaque fois les unes vers les autres, d'un profil de prise (9) constituées d'une partie d'enfichage mâle (10) réalisée sur un segment de crémaillère (5) et d'une partie de logement femelle (11) réalisée sur l'autre segment de crémaillère (5'), insérables ensemble en donnant une liaison agissant par une liaison par la forme dans la direction du coulissement et répondant au pas de la denture, en pouvant être sollicitée en traction et en compression.

5. Portail coulissant selon la revendication 4,
caractérisé en ce que
la partie d'enfichage mâle (10) est façonnée à une forme en T, avec son entretoise, opposée à la poutre transversale (13), formée d'une seule pièce sur l'extrémité frontale du segment de crémaillère (5, 5', 5") afférent, et en ce que la partie de logement femelle (11) recevant la partie d'enfichage mâle (10) présente, dans la zone d'extrémité située côté frontal du segment de crémaillère (5, 5', 5") voisin, un évidement (14) adapté à la forme du contour de la partie d'enfichage mâle (10) en forme de T.

6. Porte coulissante selon la revendication 5,
caractérisée en ce que
la partie d'enfichage mâle (11) est susceptible d'être insérée dans l'évidement (14), associé lorsqu'on se trouve à l'état relié, à peu près perpendiculairement par rapport à la direction longitudinale des segments de crémaillère (5, 5', 5") à relier, en observant depuis le côté opposé au côté présentant le dispositif à crémaillère (6).

7. Portail coulissant selon l'une des revendications 1 à 6,
caractérisé en ce que
les segments de crémaillère (5, 5', 5") sont réalisés sous la forme de corps en coque, dans la mesure où les parois des dispositifs à denture (6) ainsi que celles du tronçon de socle (12) les portant, sur lequel les saillies de guidage (7) peuvent être façonnées, et celles de la partie d'enfichage mâle (10) et de la partie de logement femelle (11), ainsi que des nervures de rigidité de forme (15) prévues éventuellement, sont conçues en ayant, au moins sur grande partie de ceux-ci, une épaisseur à peu près semblable.

8. Portail coulissant selon l'une des revendications 1 à 7,
caractérisé en ce que
les flancs de dents du dispositif à denture (6) sont réalisés en s'étendant obliquement en s'écartant de la perpendiculaire par rapport à la direction de coulissement du portail, cet écart étant d'un angle relativement petit, et en ce que, d'une manière correspondant, le tracé des flancs de la denture frontale du pignon mené (6) est orienté obliquement par rapport à l'axe de rotation.

9. Portail coulissant selon l'une des revendications 1 à 8,
caractérisé en ce que
des flancs de dents qui s'étendent transversalement sur la zone du dispositif de prise (9), sont constitués chacun de zones partielles, configurées sur la partie d'enfichage mâle (10), d'une part, et la partie de logement femelle (11), d'autre part, en particulier de manière qu'une zone médiane, lorsqu'on observe sur la largeur du segment de crémaillère (5, 5', 5"), soit constituée par un dispositif de flancs de dents façonné dans la zone de la partie d'enfichage mâle (10) et que les zones de bordure, se raccordant des deux côtés à la zone médiane,.soient constitués par des dispositifs de flancs de dents façonnés dans la zone de la partie de logement femelle (11).

10. Portail coulissant selon l'une des revendications 1 à 9,
caractérisé en ce que
le dispositif à crémaillère (3) est soutenu aux deux extrémités, dans la direction de coulissement de la glissière de maintien (4), par des tampons (19) ayant l'élasticité d'un ressort, ces tampons étant réalisés sous la forme d'éléments élastiques métalliques, de préférence d'éléments en matière synthétique ayant l'élasticité d'un ressort, en particulier d'éléments de ce type réalisés en polyuréthane souple.

11. Portail coulissant selon l'une des revendications 1 à 10,
caractérisé en ce que
les segments de crémaillère (5, 5', 5") sont constitués en matière synthétique et/ou les glissières de maintien (4) sont constituées en métal en particulier à base d'aluminium.

12. Portail coulissant selon l'une des revendications 1 à 11,
caractérisé en ce que
la glissière de maintien (4) est fixée sur le battant de portail, respectivement la poutre de portail (11), en chevauchant en forme de toit les segments de crémaillère (5, 5', 5"), le dispositif à denture (6) étant orienté vers le bas et un pignon mené (2) s'y raccordant avec engrènement ensuite vers le bas.
